# FASCICULE DE BREVET EUROPEEN

(11) **EP 0 654 237 B1**
(45) Date de publication et mention de la délivrance du brevet: **30.07.1997**
(21) Numéro de dépôt: 94402658.2
(22) Date de dépôt: 22.11.1994
(51) Int. Cl.: A47F 7/03, A45C 11/00, A45C 13/02, B65D 25/10

(54) **Etui de présentation pour verre de lunettes**
Ausstellungsetui für Brillenglas
Display case for spectacle lens

(30) Priorité: 23.11.1993 FR 9313988
(43) Date de publication de la demande: 24.05.1995
(73) Titulaire: ESSILOR INTERNATIONAL (Compagnie Générale d'Optique), F-94220 Charenton-le-Pont (FR)
(72) Inventeur: Elie, François, F-75013 Paris (FR); Rossin, Vincent, F-92120 Montrouge (FR)
(74) Mandataire: CABINET BONNET-THIRION

(56) Documents cités:
- EP-A- 0 021 900
- FR-A- 572 743
- US-A- 2 262 472
- US-A- 2 672 977
- US-A- 3 233 953
- US-A- 3 289 823
- US-A- 3 635 335
- US-A- 4 010 845

## Description

La présente invention concerne d'une manière générale l'emballage dans lequel est normalement disposé un verre de lunettes pour sa présentation à un praticien.

A ce jour, cet emballage est usuellement un coffret s'apparentant à un écrin.

Ce coffret, comporte, globalement, un corps de boîte, qui renferme un élément de calage dans un renfoncement duquel est disposé le verre de lunettes à présenter, et sur lequel est articulé un couvercle.

Un tel coffret donne, et peut donner encore, satisfaction.

Mais il présente des inconvénients, qui sont les suivants.

Tout d'abord, le verre de lunettes se trouvant en quelque sorte encastré dans son logement, son extraction s'avère malaisée lorsqu'on veut le saisir à la main.

En pratique, il est très difficile, sinon impossible, de procéder à cette extraction en n'intervenant comme il se doit que sur sa tranche périphérique.

Le plus souvent, un ou plusieurs doigts viennent malencontreusement porter sur l'une ou l'autre des faces principales, au risque, quasi inévitable, de les salir.

En outre, pour que, dès l'origine, le verre de lunettes soit apparent, il est usuel de réaliser en matière transparente, et donc relativement coûteuse, le couvercle, au prix d'un renchérissement de l'ensemble.

Il est connu par ailleurs des coffrets, boîtes, étuis ou emballages propres à la présentation de produits très divers, par exemple par les documents de brevet US-A-2 262 472, US-A-3 635 335, EP-A-0 021 900, US-A-3 233 953, FR-A-572 743 et US-A-3 289 823.

Le document US-A-2 262 472, notamment, décrit un étui de présentation qui, destiné par exemple à servir d'écrin à un collier, comporte, d'une part, un plateau, qui est propre à recevoir ce collier, et qui, en pratique, est de contour hémi-circulaire, et, d'autre part, deux demi-coques, qui montées pivotantes en bordure du plateau, suivant un axe de pivotement globalement perpendiculaire à celui-ci, sont chacune mobiles entre une position de fermeture, pour laquelle, affrontées l'une à l'autre, elles forment conjointement une coque de protection autour du plateau, et une position d'ouverture pour laquelle elles démasquent au contraire celui-ci.

Il en est sensiblement de même dans le document US-A-3 289 823, qui vise, lui, la présentation d'une perruque.

Aucun de ces documents de brevet ne vise formellement la présentation d'un verre de lunettes, et aucun des coffrets, boîtes étuis ou emballages qui en font l'objet n'est spécifiquement adapté à une telle présentation.

Dans le document US-A-2 262 472, par exemple, le plateau sur lequel est posé et/ou calé le collier comporte un rebord tout au long de sa périphérie, en sorte que, pour retirer ce collier de ce plateau, il faut intervenir sensiblement perpendiculairement à ce dernier.

Appliquée à un verre de lunettes, la disposition correspondante conduirait quasi inévitablement à des difficultés de préhension, et, en pratique, à souiller, comme précédemment, l'une et/ou l'autre des faces principales de ce verre de lunettes.

La présente invention a d'une manière générale pour objet un étui de présentation exempt de ces inconvénients et présentant en outre d'autres avantages.

Cet étui de présentation, qui est donc destiné à la présentation d'un verre de lunettes à des praticiens, est du genre comportant, d'une part, un plateau, qui est propre à recevoir le verre de lunettes à présenter, et, d'autre part, deux demi-coques, qui, montées pivotantes en bordure du plateau, suivant un axe de pivotement globalement perpendiculaire à celui-ci, sont chacune mobiles entre une position de fermeture, pour laquelle, affrontées l'une à l'autre, elles forment conjointement une coque de protection autour du plateau, et une position d'ouverture pour laquelle elles démasquent au contraire celui-ci, cet étui de présentation étant d'une manière générale, le plateau étant de contour globalement circulaire, ce plateau étant dépourvu de tout rebord sur deux portions de sa périphérie diamétralement opposées l'une par rapport à l'autre, et présentant localement, en saillie, au moins trois ergots de calage pour le maintien du verre de lunettes.

Le verre de lunettes reposant librement sur le plateau, sa tranche périphérique se trouve au moins en partie dégagée, et il est donc aisé de le saisir par celle-ci, en intervenant en pratique sensiblement parallèlement au plateau, sans risquer de souiller l'une ou l'autre de ses faces principales.

L'étui de présentation suivant l'invention ne nécessite par ailleurs pour sa constitution qu'un nombre réduit de pièces différentes, et aucune n'est de réalisation particulièrement coûteuse.

Enfin, d'encombrement réduit, il se prête avantageusement à une mise en place en batterie dans un bac avec d'autres.

Les conditions générales d'une présentation à un praticien s'en trouvent facilitées.

Des modifications de l'étui selon la revendication indépendante sont définies dans les revendications dépendantes 2 à 16.

Les caractéristiques et avantages de l'invention ressortiront d'ailleurs de la description qui va suivre, à titre d'exemple, en référence aux dessins schématiques annexés sur lesquels :
la figure 1 est une vue en perspective d'un étui de présentation suivant l'invention, en position de fermeture ;
la figure 2 en est une vue en perspective en position d'ouverture ;
la figure 3 en est une vue en perspective éclatée ;
la figure 4 est une vue en plan d'une des deux demi-coques qu'il comporte, suivant la flèche IV de la figure 1 ;
la figure 5 est une vue en plan de l'autre de ces demi-coques, suivant la flèche V de la figure 1 ;
la figure 6 est une vue partielle en plan du plateau, suivant la flèche VI de la figure 3 ;
les figures 7 et 8 sont des vues partielles en coupe transversale de ce plateau, suivant, chacune respectivement, les lignes VII-VII et VIII-VIII de la figure 6 ;
la figure 9 est, à échelle supérieure, une vue en élévation, suivant la flèche IX de la figure 3, d'une des pièces constitutives du dosseret que présente le plateau pour le montage pivotant des deux demi-coques ;
la figure 10 est une vue de côté de cette pièce, suivant la flèche X de la figure 3 ;
la figure 11 est une vue en perspective d'un bac dans lequel sont implantés en batterie plusieurs étuis de présentation suivant l'invention ;
la figure 12 est, à échelle supérieure, une vue en coupe longitudinale de ce bac, représenté isolément, suivant la ligne XII-XII de la figure 11 ;
la figure 13 est une vue partielle en plan du plateau de l'étui de présentation suivant l'invention, pour une variante de réalisation de ce plateau.

Tel qu'illustré schématiquement en traits interrompus sur la figure 2, il s'agit, globalement, d'assurer la présentation d'un verre de lunettes 10.

Par verre de lunettes 10 on entend ici le palet, de contour circulaire, que constitue un tel verre de lunettes 10 avant son débordage au contour du cercle ou entourage de monture de lunettes qu'il doit équiper.

L'emballage mis en oeuvre suivant l'invention pour la présentation d'un tel verre de lunettes 10 est un étui 11 comportant, globalement, d'une part, un plateau 12, qui est propre à recevoir le verre de lunettes 10 à présenter, et qui, à l'image de celui-ci, est en pratique de contour globalement circulaire, et, d'autre part, deux demi-coques 13A, 13B, qui, montées pivotantes en bordure du plateau 12, suivant un axe de pivotement globalement perpendiculaire à celui-ci, sont chacune mobiles entre une position de fermeture, figure 1, pour laquelle, affrontées l'une à l'autre suivant une surface de joint 14, elles forment, conjointement, une coque de protection 13 autour du plateau 12, et une position d'ouverture, figure 2, pour laquelle elles démasquent au contraire plus ou moins largement, et en pratique complètement, celui-ci.

Suivant l'invention, le plateau 12 est dépourvu de tout rebord sur deux portions 15A, 15B de sa périphérie, qui sont diamétralement opposées l'une par rapport à l'autre, et dont chacune s'étend en pratique sur un peu moins de 180°.

Autrement dit, le plateau 12 se présente pour l'essentiel sous la forme générale d'un disque plat.

Dans les formes de réalisation représentées, le plateau 12 présente, cependant, localement en saillie en bordure de sa périphérie, entre les portions 15A, 15B de celle-ci, un dosseret 16 au dos duquel sont montées pivotantes, suivant des dispositions décrites plus en détail ultérieurement, l'une et l'autre des deux demi-coques 13A, 13B.

Le plateau 12 présente, également, localement en saillie en bordure de sa périphérie, entre les portions 15A, 15B de celle-ci, en position diamétralement opposée par rapport au dosseret 16, un rebord 17, qui fait saillie sur la même face du plateau 12 que le dosseret 16, et sur lequel les deux demi-coques 13A, 13B s'engagent chacune par une échancrure 18A, 18B en position de fermeture.

Dans les formes de réalisation représentées, ce rebord 17 intervient en pratique en bout d'une avancée radiale 20 du plateau 12.

Il forme, le long de son bord libre, une feuillure 21 pour l'emboîtement des deux demi-coques 13A, 13B, et il présente sur sa face principale externe un dégagement 22 pour l'implantation d'une étiquette.

Suivant l'invention, le plateau 12 présente, également, localement, en saillie, au voisinage de sa périphérie, au moins trois ergots de calage 23, 23A, 23B, l'un médian, les deux autres latéraux, pour le maintien du verre de lunettes 10 à présenter.

Ces ergots de calage 23, 23A, 23B sont établis suivant une même circonférence, en étant répartis le long de celle-ci.

Dans les formes de réalisation représentées, l'ergot de calage 23 médian est formé par l'extrémité d'une nervure 24 qui, venue radialement en saillie du dosseret 16 en direction de l'axe du plateau 12, fait également saillie sur une banquette 25, de contour convexe, présente à la base de la nervure 24, au raccordement entre le plateau 12 et le dosseret 16.

Les ergots de calage 23A, 23B latéraux, qui s'étendent chacun respectivement de part et d'autre du diamètre allant du dosseret 16 au rebord 17, à raison d'un par portion 15A, 15B de la périphérie du plateau 12, sont, eux, isolés.

Dans la forme de réalisation plus particulièrement représentée sur les figures 1 à 10, il s'agit de pions cylindriques de section transversale circulaire implantés légèrement en retrait par rapport à la périphérie du plateau 12.

Préférentiellement, ces pions cylindriques présentent une certaine élasticité.

Enfin, dans les formes de réalisation représentées, le plateau 12 présente, localement, en saillie, en pleine surface, un ergot de calage 26 supplémentaire.

Cet ergot de calage 26 est en pratique situé sur le diamètre allant du dosseret 16 au rebord 17, à faible distance de l'ergot de calage 23 médian.

Il s'étend en bout d'une lamelle 27 qui, venue d'un seul tenant du plateau 12, dans le plan de ce plateau 12, à la faveur d'un ajour 28 de celui-ci, est élastiquement déformable radialement par rapport au plateau 12, et son extrémité libre est globalement arrondie en hémisphère.

Dans les formes de réalisation représentées, les deux demi-coques 13A, 13B sont montées pivotantes en un même point du plateau 12, à l'arrière du dosseret 16.

En pratique, ce dosseret 16 est en deux pièces, à savoir, d'une part, une pièce 30, qui, venue de moulage du plateau 12, est d'un seul tenant avec celui-ci, comme le rebord 17, en formant conjointement par elle-même l'ergot de calage 23 médian, la nervure 24 et la banquette 25, et, d'autre part, une pièce 31, qui, distincte de la précédente, est dûment solidarisée à celle-ci, par exemple par emboîtement, soudage ou collage, et sur laquelle sont montées pivotantes les deux demi-coques 13A, 13B.

Dans les formes de réalisation représentées, la pièce 31, visible isolément sur les figures 3, 9 et 10, comporte, en position médiane, un moyeu 32 ajouré axialement d'un alésage 33 pour la mise en place d'un axe 34 sur lequel sont articulées les deux demi-coques 13A, 13B.

La pièce 31 comporte en outre, étagées parallèlement l'une à l'autre, à distance l'une de l'autre, le long du moyeu 32, deux ailettes 35, qui forment transversalement entre elles, de part et d'autre du moyeu 32, des fentes 36.

Conjointement, la pièce 30 comporte, en saillie à son dos, à l'écartement du moyeu 32 de la pièce 31, deux pattes 37 par lesquelles elle est insérée dans les fentes 36 de cette pièce 31, pour sa solidarisation à celle-ci.

En pratique, l'une des ailettes 35 s'étend à la base du moyeu 32, et l'autre à mi-hauteur de celui-ci.

Pour des raisons qui apparaîtront ci-après, la première porte en saillie vers le bas le long de son bord libre, du côté du moyeu 32 correspondant à la demi-coque 13A, une nervure 38A, et la deuxième porte de manière semblable en saillie vers le haut le long de son bord libre, du côté du moyeu 32 correspondant à la demi-coque 13B, une nervure 38B.

En pratique, la nervure 38B a une hauteur supérieure à celle de la nervure 38A.

Elle dépasse même en hauteur le moyeu 32.

Chacune des deux demi-coques 13A, 13B comporte, d'une part, deux parois principales 39, 39', l'une supérieure, l'autre inférieure, qui, globalement parallèles l'une à l'autre, s'étendent globalement parallèlement au plateau 12, en étant chacune respectivement échelonnées en hauteur de part et d'autre de celui-ci, et, d'autre part, une paroi latérale 40, qui, globalement perpendiculaire au plateau 12, relie en poche l'une à l'autre les parois principales 39, 39', en s'arrêtant à distance du bord libre 41, 41' de celles-ci pour former l'échancrure 18A, 18B correspondante.

A l'extrémité de leur bord libre 41, 41' opposée à cette échancrure 18A, 18B, les parois principales 39, 39' des demi-coques 13A, 13B se prolongent chacune localement par des oreilles 42, 42' pour leur engagement à pivotement sur l'axe 34.

Ces oreilles 42, 42' font saillie sur la paroi latérale 40, et les bords libres 41, 41' des parois principales 39, 39' se raccordent à leur contour, d'un premier côté de ce contour pour l'un de ces bords libres 41, 41' et du côté opposé au précédent pour l'autre de ceux-ci.

Il en résulte que, en plan, ces bords libres 41, 41' ne se superposent pas.

Au contraire, issus d'un même point correspondant à l'extrémité des échancrures 18A, 18B, ils divergent ensuite l'un par rapport à l'autre jusqu'aux oreilles 42, 42'.

Mais, d'une des deux demi-coques 13A, 13B à l'autre, les dispositions correspondantes sont inversées, et donc complémentaires, l'ensemble formant la surface de joint 14 en position de fermeture.

De préférence, et tel que représenté, entre le dosseret 16 et les demi-coques 13A, 13B interviennent des moyens de butée, pour l'arrêt de ces demi-coques 13A, 13B en position d'ouverture.

Dans les formes de réalisation représentées, ces moyens de butée comportent, pour chacune des deux demi-coques 13A, 13B, un épaulement 44A, 44B sur le dosseret 16, et une languette 45A, 45B, qui, en saillie sur une telle demi-coque 13A, 13B, vient porter contre cet épaulement 44A, 44B en position d'ouverture.

En pratique, les épaulements 44A, 44B que présente ainsi le dosseret 16 sont formés par les tranches latérales, tournées l'une vers l'autre, des nervures 38A, 38B de la pièce 31 dont est formé pour partie ce dosseret 16.

Conjointement, la languette 45A, 45B des demi-coques 13A, 13B s'étend au voisinage de l'oreille 42 pour la demi-coque 13B, et de l'oreille 42' pour la demi-coque 13A, en faisant saillie sur le contour de ces oreilles 42, 42' sensiblement perpendiculairement au bord libre 41, 41' de la paroi principale 39, 39' correspondante.

En pratique, les dispositions sont telles que, pour la position d'ouverture, et tel que représenté sur la figure 2, les deux demi-coques 13A, 13B sont globalement alignées l'une avec l'autre, tangentiellement au plateau 12.

Préférentiellement, pour qu'il existe alors une certaine continuité entre les demi-coques 13A, 13B, la paroi latérale 40 de celles-ci s'étend globalement perpendiculairement aux bords libres 41, 41' de leurs parois principales 39, 39' sur une partie au moins du contour de celles-ci à compter de leur axe de pivotement, matérialisé par l'axe 34.

La paroi latérale 40 s'étend ensuite globalement parallèlement aux bords libres 41, 41' des parois principales 39, 39', avant de s'infléchir en secteur circulaire en direction de l'extrémité de ceux-ci opposée aux oreilles 42, 42'.

Ainsi, en plan, figures 4 et 5, les deux demi-coques 13A, 13B ont chacune un contour globalement rectangulaire, avec celui de leurs angles qui est diagonalement opposé aux oreilles 42, 42' globalement abattu par un arrondi circulaire.

Dans les formes de réalisation représentées, la paroi principale 39, qui est celle se situant au-dessus du plateau 12 en position de fermeture, est légèrement bombée, de manière à former de l'une à l'autre des deux demi-coques 13A, 13B un galbe continu au-dessus du plateau 12 en position de fermeture, cependant que la paroi principale 39', elle, est plane.

Préférentiellement, aux demi-coques 13A, 13B sont associés des moyens d'encliquetage, pour leur verrouillage débrayable en position de fermeture.

Dans la forme de réalisation représentée, ces moyens d'encliquetage sont portés par deux languettes 46A, 46B, qui, prolongeant chacune localement l'une des parois principales des demi-coques 13A, 13B, en l'espèce leur paroi principale 39', le long du bord libre 41' de celle-ci, sont superposées l'une à l'autre en position de fermeture.

En pratique, ces languettes 46A, 46B ont un contour hémi-circulaire, et, pour pouvoir se chevaucher l'une l'autre, elles sont d'épaisseur moitié par rapport à la paroi principale 39' dont elles sont issues.

L'une des languettes 46A, 46B porte par exemple en saillie un bossage 47, tandis que, pour former, en correspondance, un logement propre à l'engagement de ce bossage 47, l'autre est par exemple ajourée d'un perçage 48.

Tant le plateau 12 que la pièce 31 participant à la constitution du dosseret 16 de ce plateau 12 peuvent avantageusement être réalisés en matière synthétique, en pratique par moulage.

Il en est de même de l'une et l'autre des deux demi-coques 13A, 13B.

Après assemblage, l'axe 34, qui matérialise l'axe de pivotement des deux demi-coques 13A, 13B, est dûment calé axialement vis-à-vis de l'ensemble.

Le verre de lunettes 10 à présenter peut être calé soit entre les ergots de calage 23A, 23B latéraux et l'ergot de calage 23 médian, auquel cas l'ergot de calage 26 supplémentaire est éliminé de manière réversible en sectionnant à sa base la lamelle 27 qui le porte, soit entre les ergots de calage 23A, 23B latéraux et l'ergot de calage 26 supplémentaire, en substitution à l'ergot de calage 23 médian.

L'étui de présentation 11 suivant l'invention convient donc avantageusement à la présentation de verres de lunettes 10 ayant l'un ou l'autre de deux diamètres différents.

Eu égard, de surcroît, à l'élasticité des ergots de calage 23A, 23B latéraux, et à celle de l'ergot de calage 26 supplémentaire lorsque celui-ci est utilisé, il se satisfait avantageusement des tolérances usuelles de fabrication d'un tel verre de lunettes 10 tout en assurant un maintien convenable de celui-ci.

Par exemple, les deux demi-coques 13A, 13B ont l'une et l'autre la même couleur, et celle-ci peut être quelconque.

Le plateau 12, par contre, a préférentiellement une couleur adaptée au type de verre de lunettes à présenter, du fait qu'il forme un fond pour celui-ci : par exemple, un plateau 12 de couleur foncée convient mieux pour apprécier un traitement antireflet, tandis qu'un plateau 12 de couleur claire permet de mieux faire ressortir la teinte d'un verre de lunettes, notamment lorsqu'il s'agit d'un verre de lunettes photochromique.

Le rebord 17, apparent même lorsque l'étui de présentation 11 est fermé, permet donc, par sa couleur, qui est celle du plateau 12, de savoir de l'extérieur le type de verre de lunettes que contient cet étui de présentation 11.

Désolidarisé des demi-coques 13A, 13B, et, plus précisément, de la pièce 31 réunissant celles-ci, le plateau 12 peut, au moins dans une phase préparatoire, être stocké à part de ces demi-coques 13A, 13B si désiré.

En position de fermeture, l'étui de présentation 11 suivant l'invention se présente sous la forme générale d'une plaquette relativement plate et peu encombrante.

Plusieurs étuis de présentation 11 peuvent dès lors aisément trouver leur place, globalement parallèlement les uns aux autres, dans un même bac de rangement 49.

A cet effet, et tel qu'illustré sur les figures 11 et 12, ce bac de rangement 49 forme, transversalement, une pluralité de poches 50, qui, échelonnées sur sa longueur, sont chacune aptes à recevoir un étui de présentation 11.

Dans la forme de réalisation représentée, les poches 50 vont progressivement en divergeant les unes par rapport aux autres en éventail pour faciliter la préhension des étuis de présentation 11 qu'elles contiennent.

Dans la variante de réalisation représentée sur la figure 13, l'un au moins des ergots de calage 23A, 23B latéraux que comporte le plateau 12, et, en pratique, chacun de ceux-ci, est, à la manière de l'ergot de calage 26 supplémentaire, disposé en bout d'une lamelle 27 élastiquement déformable, qui, venue d'un seul tenant du plateau 12, à la périphérie de celui-ci, s'étend sensiblement tangentiellement par rapport à ce plateau 12, à la faveur d'une encoche 28' de celui-ci.

Comme l'ergot de calage 26 supplémentaire, les ergots de calage 23A, 23B latéraux présentent chacun ainsi une réelle élasticité radialement par rapport au plateau 12.

Bien entendu, la présente invention ne se limite pas aux formes de réalisation décrites et représentées, mais englobe toute variante d'exécution et/ou de combinaison de leurs divers éléments.

En particulier, au lieu d'être montées pivotantes en un même point du plateau, les deux demi-coques pourraient par exemple être montées chacune respectivement pivotantes en deux points diamétralement opposés de ce plateau.

En outre, au lieu de dégager complètement le plateau en position d'ouverture, ces deux demi-coques pourraient ne le dégager que partiellement, pourvu que le verre porté par ce plateau soit malgré tout accessible.

## Revendications

1. Etui de présentation pour verre de lunettes, du genre comportant, d'une part, un plateau (12), qui est propre à recevoir le verre de lunettes (10) à présenter, et, d'autre part, deux demi-coques (13A, 13B), qui, montées pivotantes en bordure du plateau (12), suivant un axe de pivotement globalement perpendiculaire à celui-ci, sont chacune mobiles entre une position de fermeture, pour laquelle, affrontées l'une à l'autre, elles forment conjointement une coque de protection (13) autour du plateau (12), et une position d'ouverture pour laquelle elles démasquent au contraire celui-ci, le plateau (12) étant de contour globalement circulaire, ce plateau (12) étant dépourvu de tout rebord sur deux portions (15A, 15B) de sa périphérie diamétralement opposées l'une par rapport à l'autre, et présentant localement, en saillie, au moins trois ergots de calage (23, 23A, 23B) pour le maintien du verre de lunettes (10).

2. Etui de présentation suivant la revendication 1, caractérisé en ce que le plateau (12) présente localement en saillie, en pleine surface, un ergot de calage (26) supplémentaire.

3. Etui de présentation suivant l'une quelconque des revendications 1 à 2, caractérisé en ce que l'un au moins des ergots de calage (23A, 23B, 26) que comporte le plateau (12) est disposé en bout d'une lamelle (27) élastiquement déformable radialement par rapport au plateau (12).

4. Etui de présentation suivant l'une quelconque des revendications 1 à 3, caractérisé en ce que le plateau (12) se présente pour l'essentiel sous la forme générale d'un disque plat.

5. Etui de présentation suivant l'une quelconque des revendications 1 à 4, caractérisé en ce que les deux demi-coques (13A, 13B) sont montées pivotantes en un même point du plateau (12).

6. Etui de présentation suivant la revendication 5, caractérisé en ce que le plateau (12) présente localement en saillie en bordure de sa périphérie un dosseret (16) au dos duquel sont montées pivotantes l'une et l'autre des deux demi-coques (13A, 13B).

7. Etui de présentation suivant la revendication 6, caractérisé en ce que, entre le dosseret (16) et les demi-coques (13A, 13B), interviennent des moyens de butée, pour l'arrêt des demi-coques (13A, 13B) en position d'ouverture.

8. Etui de présentation suivant la revendication 7, caractérisé en ce que lesdits moyens de butée comportent, pour chacune des deux demi-coques (13A, 13B), un épaulement (44A, 44B) sur le dosseret (16), et une languette (45A, 45B), qui, en saillie sur la demi-coque (13A, 13B), vient porter contre ledit épaulement (44A, 44B) en position d'ouverture.

9. Etui de présentation suivant l'une quelconque des revendications 6 à 8, caractérisé en ce que le dosseret (16) est en deux pièces (30, 31), à savoir une pièce (30) qui, venue de moulage du plateau (12), est d'un seul tenant avec celui-ci, et une pièce (31) sur laquelle sont montées pivotantes les deux demi-coques (13A, 13B).

10. Etui de présentation suivant l'une quelconque des revendications 6 à 9, caractérisé en ce que, en position diamétralement opposée par rapport au dosseret (16), le plateau (12) présente localement en saillie en bordure de sa périphérie un rebord (17) sur lequel les deux demi-coques (13A, 13B) s'engagent chacune par une échancrure (18A, 18B) en position de fermeture.

11. Etui de présentation suivant l'une quelconque des revendications 5 à 10, caractérisé en ce que, en position d'ouverture, les deux demi-coques (13A, 13B) sont globalement alignées l'une avec l'autre tangentiellement au plateau (12).

12. Etui de présentation suivant l'une quelconque des revendications 1 à 11, caractérisé en ce que chacune des deux demi-coques (13A, 13B) comporte deux parois principales (39, 39'), qui, globalement parallèles l'une à l'autre, s'étendent globalement parallèlement au plateau (12), et une paroi latérale (40) qui, globalement perpendiculaire au plateau (12), relie en poche l'une à l'autre les parois principales (39, 39').

13. Etui de présentation suivant la revendication 12, caractérisé en ce que, sur une partie au moins du contour des parois principales (39, 39') à compter de leur axe de pivotement, la paroi latérale (40) s'étend globalement perpendiculairement aux bords libres (41, 41') de ces parois principales (39, 39').

14. Etui de présentation suivant l'une quelconque des revendications 12, 13, caractérisé en ce que les parois principales (39, 39') des demi-coques (13A, 13B) se prolongent localement par des oreilles (42, 42') pour leur engagement à pivotement sur un axe (34).

15. Etui de présentation suivant l'une quelconque des revendications 1 à 14, caractérisé en ce que, aux demi-coques (13A, 13B), sont associés des moyens d'encliquetage pour leur verrouillage débrayable en position de fermeture.

16. Etui de présentation suivant les revendications 12 et 15, prises conjointement, caractérisé en ce que lesdits moyens d'encliquetage sont portés par deux languettes (46A, 46B) qui, prolongeant chacune localement l'une des parois principales (39, 39') des demi-coques (13A, 13B) le long du bord libre (41, 41') de celle-ci, sont superposées l'une à l'autre en position de fermeture.

## Claims

1. A presentation case for a spectacle lens, of the kind comprising on the one hand a plate (12) which is capable of receiving the spectacle lens (10) to be presented and on the other hand two half-shell portions (13A, 13B) which, mounted pivotably at the edge of the plate (12) at a pivot axis which is generally perpendicular to the plate are each movable between a closure position in which, in mutually facing relationship, they together form a protective shell (13) around the plate (12) and an open position in which in contrast they expose same, the plate (12) being of generally circular contour, the plate (12) being without any rim on two portions (15A, 15B) of its periphery which are diametrally oppositely disposed relative to each other, and locally having in projecting relationship at least three securing projections (23, 23A, 23B) for holding the spectacle lens (10).

2. A presentation case according to claim 1 characterised in that the plate (12) locally has in projecting relationship right on the surface thereof an additional securing projection (26).

3. A presentation case according to either one of claims 1 and 2 characterised in that one at least of the securing projections (23A, 23B, 26) that the plate (12) comprises is disposed at the end of a blade portion (27) which is elastically deformable radially with respect to the plate (12).

4. A presentation case according to any one of claims 1 to 3 characterised in that the plate (12) is essentially in the general shape of a flat disc.

5. A presentation case according to any one of claims 1 to 4 characterised in that the two half-shell portions (13A, 13B) are mounted pivotably at the same point on the plate (12).

6. A presentation case according to claim 5 characterised in that the plate (12) locally has in projecting relationship at the edge of its periphery a back portion (16), to the back of which both of the two half-shell portions (13A, 13B) are pivotably mounted.

7. A presentation case according to claim 6 characterised in that abutment means are operative between the back portion (16) and the half-shell portions (13A, 13B), for arresting the half-shell portions (13A, 13B) in the open position.

8. A presentation case according to claim 7 characterised in that said abutment means comprise, for each of the two half-shell portions (13A, 13B), a shoulder (44A, 44B) on the back portion (16), and a tongue portion (45A, 45B) which, in projecting relationship on the half-shell portion (13A, 13B), comes to bear against said shoulder (44A, 44B) in the open position.

9. A presentation case according to any one of claims 6 to 8 characterised in that the back portion (16) is in two pieces (30, 31), namely a piece (30) which, moulded with the plate (12), is in one piece therewith, and a piece (31) on which the two half-shell portions (13A, 13B) are pivotably mounted.

10. A presentation case according to any one of claims 6 to 9 characterised in that, at a position in diametrally opposite relationship to the back portion (16), the plate (12) locally has in projecting relationship at the edge of its periphery a rim (17) on which the two half-shell portions (13A, 13B) each engage by way of a recess (18A, 18B) in the closure position.

11. A presentation case according to any one of claims 5 to 10 characterised in that, in the open position, the two half-shell portions (13A, 13B) are generally aligned with each other tangentially with respect to the plate (12).

12. A presentation case according to any one of claims 1 to 11 characterised in that each of the two half-shell portions (13A, 13B) comprises two main walls (39, 39') which, generally parallel to each other, extend generally parallel to the plate (12), and a side wall (40) which, generally perpendicularly to the plate (12), connects the main walls (39, 39') to each other in a pocket configuration.

13. A presentation case according to claim 12 characterised in that, over a part at least of the contour of the main walls (39, 39') as considered from their pivot axis, the side wall (40) extends generally perpendicularly to the free edges (41, 41') of said main walls (39, 39').

14. A presentation case according to either one of claims 12 and 13 characterised in that the main walls (39, 39') of the half-shell portions (13A, 13B) are locally prolonged by ears (42, 42') for pivotal engagement thereof on an axis portion (34).

15. A presentation case according to any one of claims 1 to 14 characterised in that latching means are associated with the half-shell portions (13A, 13B) for releasable locking thereof in the closure position.

16. A presentation case according to claims 12 and 15 in combination characterised in that said latching means are carried by two tongue portions (46A, 46B) which, each locally prolonging one of the main walls (39, 39') of the half-shell portions (13A, 13B) along the free edge (41, 41') of same, are in superposed relationship in the closure position.

## Patentansprüche

1. Ausstellungsetui für Brillenglas der Art, umfassend einerseits eine Platte (12), welche geeignet ist, das auszustellende Brillenglas (10) aufzunehmen, und andererseits zwei Halbschalen (13A, 13B), von welchen jede, schwenkbar um eine im wesentlichen senkrecht auf die Platte (12) stehende Drehachse an deren Rand festgelegt, zwischen einer Schließstellung, in welcher sie gemeinsam eine an die andere anstoßend eine Schutzschale (13) um die Platte (12) bilden, und einer Offenstellung, in welcher sie im Gegensatz dazu diese freilegen, beweglich ist, wobei die Platte (12) eine im wesentlichen kreisförmige Kontur aufweist, dieser Platte (12) jeder Rand in zwei einander gegenüberliegenden Umfangsbereichen (15A, 15B) fehlt und sie örtlich aufragend wenigstens drei Positioniernoppen (23, 23A, 23B) für das Halten des Brillenglases (10) aufweist.

2. Ausstellungsetui nach Anspruch 1, dadurch gekennzeichnet, daß die Platte (12) mitten in der Oberfläche örtlich aufragend einen zusätzlichen Positioniernoppen (26) aufweist.

3. Ausstellungsetui nach einem der Ansprüche 1 oder 2, dadurch gekennzeichnet, daß wenigstens der eine der Positioniernoppen (23A, 23B, 26), welche die Platte (12) beinhaltet, am Ende mit einer radial in bezug auf die Platte (12) elastisch verformbaren Lamelle (27) versehen ist.

4. Ausstellungsetui nach einem der Ansprüche 1 bis 3, dadurch gekennzeichnet, daß die Platte (12) im wesentlichen die allgemeine Form einer ebenen Scheibe aufweist.

5. Ausstellungsetui nach einem der Ansprüche 1 bis 4, dadurch gekennzeichnet, daß die zwei Halbschalen (13A, 13B) schwenkbar um einen gemeinsamen Punkt der Platte (12) gelagert sind.

6. Ausstellungsetui nach Anspruch 5, dadurch gekennzeichnet, daß die Platte (12) örtlich an ihrem Außenumfang aufragend eine Rückwand (16) aufweist, an deren Rückseite sowohl die eine als auch die andere der zwei Halbschalen (13A, 13B) schwenkbar gelagert sind.

7. Ausstellungsetui nach Anspruch 6, dadurch gekennzeichnet, daß zwischen der Rückwand (16) und den Halbschalen (13A, 13B) Anschlagmittel für das Festlegen der Halbschalen (13A, 13B) in der Offenstellung zwischengelagert sind.

8. Ausstellungsetui nach Anspruch 7, dadurch gekennzeichnet, daß die Anschlagmittel für jede der zwei Halbschalen (13A, 13B) eine Schulter (44A, 44B) auf der Rückwand (16) und eine Zunge (45A, 45B) umfassen, welche vorragend von der Halbschale (13A, 13B) gegen die Schulter (44A, 44B) in der Offenstellung in Anlage gelangt.

9. Ausstellungsetui nach einem der Ansprüche 6 bis 8, dadurch gekennzeichnet, daß die Rückwand (16) aus zwei Stücken (30, 31) besteht, d.h. einem Stück (30), welches ausgehend von Formen der Platte (12) mit dieser einstückig ausgebildet ist, und einem Stück (31), auf welchem schwenkbar die zwei Halbschalen (13A, 13B) montiert sind.

10. Ausstellungsetui nach einem der Ansprüche 6 bis 9, dadurch gekennzeichnet, daß in einer der Rückwand (16) diametral gegenüberliegenden Stellung die Platte (12) örtlich aufragend vom Rand ihres Umfanges einen Rand (17) aufweist, in welchen die zwei Halbschalen (13A, 13B) jeweils durch eine halbmondförmige Aussparung (18A, 18B) in Schließstellung eingreifen.

11. Ausstellungsetui nach einem der Ansprüche 5 bis 10, dadurch gekennzeichnet, daß in Offenstellung die zwei Halbschalen (13A, 13B) im wesentlichen in einer Linie tangential zur Platte (12) angeordnet sind.

12. Ausstellungsetui nach einem der Ansprüche 1 bis 11, dadurch gekennzeichnet, daß jede der zwei Halbschalen (13A, 13B) zwei Hauptwände (39, 39'), welche im wesentlichen parallel zueinander sich im wesentlichen parallel zur Platte (12) erstrecken, und eine Seitenwand (40) aufweist, welche im wesentlichen normal auf die Platte (12) die eine und die andere der Hauptwände (39, 39') taschenförmig verbindet.

13. Ausstellungsetui nach Anspruch 12, dadurch gekennzeichnet, daß auf wenigstens einem Umfangsbereich der Hauptwände (39, 39') in bezug auf ihre Schwenkachse die Seitenwand (40) sich im wesentlichen normal auf die freien Kanten (41, 41') dieser Hauptwände (39, 39') erstreckt.

14. Ausstellungsetui nach einem der Ansprüche 12 oder 13, dadurch gekennzeichnet, daß die Hauptwände (39, 39') der Halbschalen (13A, 13B) örtlich durch Ohren (42, 42') für ihren Eingriff beim Schwenken um eine Achse (34) verlängert sind.

15. Ausstellungsetui nach einem der Ansprüche 1 bis 14, dadurch gekennzeichnet, daß den Halbschalen (13A, 13B) Verrastmittel für ihr lösbares Verriegeln in Schließposition zugeordnet sind.

16. Ausstellungsetui nach den gemeinsam herangezogenen Ansprüche 12 und 15, dadurch gekennzeichnet, daß die Verrastmittel durch zwei Zungen (46A, 46B) getragen sind, welche sich jeweils örtlich von einer der Hauptwände (39, 39') der Halbschalen (13A, 13B) entlang ihrer freien Kante (41, 41') erstreckend in der Schließposition übereinander gelagert sind.
